# FASCICULE DE BREVET EUROPEEN

(11) **EP 0 002 985 B1**
(45) Date de publication et mention de la délivrance du brevet: **27.01.1982**
(21) Numéro de dépôt: 78400248.7
(22) Date de dépôt: 19.12.1978
(51) Int. Cl.: H01H 33/34

(54) **Système de commande hydraulique pour disjoncteurs électriques**
Hydraulisches Betätigungssystem für elektrische Schalter
Hydraulic operating system for electric circuit breakers

(30) Priorité: 04.01.1978 FR 7800106
(43) Date de publication de la demande: 11.07.1979
(73) Titulaire: Gratzmuller, Claude Alain, F-75016 Paris (FR)
(72) Inventeur: Gratzmuller, Claude Alain, F-75016 Paris (FR)
(74) Mandataire: Loriot, Jacques

## Description

La présente invention concerne un système de commande hydraulique, pour disjoncteur électrique, actionnable à distance à partir d'un émetteur d'ordre.

Une commande hydraulique pour disjoncteur comporte essentiellement, de façon connue: un vérin de manoeuvre du contact mobile du disjoncteur; une source de fluide hydraulique sous pression; et un ensemble d'organes de commutation hydraulique, qui sera désigné dans ce qui suit sous le terme de "bloc de commande" et qui comprend au moins une valve d'alimentation-purge du vérin de manoeuvre, cette valve étant commandée vers l'une ou l'autre de ses positions par deux valves pilotes, dites valves d'enclenchement et valves de déclenchement, qui sont actionnées fugitivement pour provoquer la manoeuvre d'enclenchement ou la manoeuvre de déclenchement du disjoncteur.

Dans les installations modernes, le bloc de commande est monté à proximité immédiate du vérin, auquel il est même souvent accolé pour réduire les délais de manoeuvre et éviter les pertes de charges hydrauliques.

Dans toutes ces installations, les valves d'enclenchement et de déclenchement doivent pouvoir être commandées à distance du disjoncteur, soit pour des raisons de sécurité, soit, surtout, parce qu'à partir d'un ordre unique d'enclenchement ou de déclenchement plusieurs disjoncteurs (par exemple les trois disjoncteurs montés sur les trois phases d'un réseau), ou plusieurs modules de disjoncteurs (disjoncteurs élémentaires montés en série sur une même phase d'un réseau) doivent être enclenchés ou déclenchés simultanément. C'est pourquoi, jusqu'à présent, on utilisait uniquement des électro-valves comme valves pilotes d'enclenchement et de déclenchement, ces électro-valves étant excitées à partir d'un émetteur d'ordre situé à une distance convenable du ou des disjoncteurs.

Des commandes de disjoncteur du type précité sont bien connues et ont été décrites par exemple dans la publication FR-A--1.098.565 et dans la publication FR-E-67.250, ainsi que dans la publication FR-A--1,355,701 toutes ces publications au nom de Jean Louis Gratzmuller.

On voit d'après ce qui précède que les blocs de commande connus comportaient non seulement des appareillages hydrauliques, mais encore des appareillages électriques, ce qui imposait en général d'installer, au voisinage immédiat de chaque disjoncteur ou module, une armoire renfermant ces appareillages, une autre armoire dite "armoire de contrôle" étant bien entendu prévue pour abriter les appareillages hydrauliques et électriques de sécurité, de contrôle de position ouverte ou fermée du ou des disjoncteurs et de transmission, après contrôle des possibilités d'exécution, des ordres provenant de l'émetteur d'ordre. Enfin, des liaisons hydrauliques, dont certaines de forte section, et des liaisons électriques devaient réunir l'armoire de contrôle avec le bloc de commande de chaque disjoncteur.

La présente invention permet de simplifier grandement les installations de ce genre grâce au fait que chaque bloc de commande peut ne comprendre que des appareillages uniquement hydrauliques, les valves pilotes étant commandées par des signaux hydrauliques, si bien que tout système électrique est éliminé sur les modules. Ceci présente encore l'avantage que les liaisons entre chaque bloc de commande et l'armoire de contrôle peuvent être des liaisons uniquement hydrauliques réalisées en canalisation de faible section. Enfin, chaque bloc de commande étant un appareillage purement hydraulique, il peut être réalisé sous la forme d'un bloc étanche ne nécessitant pas l'installation d'une armoire individuelle pour chaque disjoncteur ou chaque module de disjoncteur.

L'invention a pour objet un système de commande hydraulique du type précite, tel que décrit dans la publication FR-A-2 11 506 dans laquelle: chacune des valves pilotes est commandée par un dispositif hydraulique accolé à la valve pilote, ledit dispositif étant sensible à une baisse de pression apparaissant dans une canalisation de commande à faible débit et amenant la valve pilote correspondante dans sa position active en réponse à une telle baisse de pression; lesdites canalisation de commande aboutissent à l'armoire de contrôle précitée; chacune desdites canalisations est pourvue, dans l'armoire de contrôle, d'une électro-valve de purge actionnable fugitivement et constituant respectivement l'organe de commande d'enclenchement et l'organe de commande de déclenchement du disjoncteur; et des moyens sont prévus pour réalimenter en permanence sous faible débit et pour maintenir normalement sous haute pression lesdites canalisations et lesdits dispositifs hydrauliques en dehors des périodes fugitives de mise à la purge desdites valves de purge.

Comme on le verra plus loin, les valves pilotes étant commandées par un signal de baisse de pression transmis par les canalisations de commande, les délais de réponse entre l'envoi de l'ordre à partir de l'armoire de contrôle et l'exécution (enclenchement ou déclenchement) de l'ordre sont très brefs, puisqu'il n'y a pas besoin que lesdites canalisations soient purgées jusqu'à la pression atmosphérique.

L'invention s'applique particulièrement à la commande de disjoncteurs du type à rappel élastique vers la position de déclenchement et à maintien en position enclenchée après disparition du signal fugitif d'enclenchement, par un circuit hydraulique d'auto-maintien faisant partie du bloc de commande. De telles commandes hydrauliques ont été décrites dans les brevets français précités.

Dans ce cas, suivant l'invention, la valve pilote de déclenchement, qui est commandée par une baisse de pression dans la canalisation de commande correspondante, est une valve de purge du circuit hydraulique d'auto-maintien prévu dans le bloc de commande.

Enfin, l'invention trouve une application particulièrement avantageuse pour la commande d'une pluralité de disjoncteurs, ou de modules de disjoncteurs, à partir d'une armoire de contrôle centrale unique. Dans ce cas, suivant l'invention, toutes les canalisations de commande précitées, aboutissant aux dispositifs hydrauliques des valves de déclenchement de tous les disjoncteurs, sont raccordées ensemble, à l'armoire centrale, à une valve de purge unique, constituant un organe de déclenchement unique, actionnable fugitivement, pour la pluralité de disjoncteurs. De même toutes les canalisations de commande précitées aboutissant aux dispositifs hydrauliques des valves d'enclenchement de tous les disjoncteurs sont raccordées ensemble dans l'armoire de contrôle centrale, à une valve de purge unique constituant un organe d'enclenchement unique pour la pluralité de disjoncteurs.

L'invention sera mieux comprise à la lecture de la description détaillée qui va suivre et à l'examen des dessins annexés qui représentent, à titre d'exemples non limitatifs divers modes de réalisation de l'invention. Sur ces dessins:
la figure 1 est une représentation schématique du système suivant l'invention appliqué à la commande d'un seul disjoncteur;
la figure 2 est une vue en coupe des dispositifs hydrauliques de commande des valves pilotes d'enclenchement et de déclenchement;
la figure 3 est une représentation schématique du système suivant l'invention appliqué à la commande centralisée d'une pluralité de disjoncteurs ou de modules de disjoncteurs;
la figure 4 est un schéma d'une installation suivant l'invention pourvue de moyens d'enclenchement et de déclenchement supplémentaires.

On a représenté sur la figure 1 un disjoncteur électrique schématisé par son contact mobile 2 et ses deux contacts fixes 4 et 6, le contact mobile étant actionné par la tige 8 d'un vérin hydraulique 10. Le disjoncteur représenté est du type à rappel élastique permanent vers la position ouverte. Sur la figure, les moyens de rappel élastiques sont constitués par un ressort 11, mais ils pourraient être constitués par un fluide sous pression. Le bloc de commande 12 comprend essentiellement une valve d'alimentation-purge 14 adaptée à établir soit la communication (liaison 16) entre le vérin 10 et une source de liquide sous pression telle qu'un accumulateur hydropneumatique 18 (enclenchement du disjoncteur et maintien enclenché), soit la communication (liaison 20) entre le vérin 10 et une bâche basse pression 22 (déclenchement du disjoncteur).

La valve 14, qui est une valve à gros débit, pour alimenter et purger rapidement le vérin 10, est commandée vers l'une ou l'autre de ses positions (16 ou 20) par des valves pilotes: valve d'enclenchement 24, valve de déclenchement 26, qui sont actionnées fugitivement. Des blocs de commande hydraulique de ce genre sont bien connus et ont été décrits dans les brevets précités. Jusqu'à présent, on utilisait, comme valves pilotes 24-26 des électro-valves dont l'électro-aimant pouvait être excité à distance à partir d'un émetteur d'ordre.

Suivant la présente invention, les valves pilotes 24-26 sont actionnées, non plus directement par un signal électrique, mais par un signal hydraulique de baisse de pression.

Dans ce but, les valves pilotes 24-26 sont respectivement actionnées par des dispositifs hydrauliques manostatiques 28-30, qui sont accolés à la valve pilote correspondante et dont une forme de réalisation a été représentée plus en détail sur la figure 2.

Chaque dispositif hydraulique 28-30 comporte un cylindre séparé, par un piston 32-32', en deux chambres 34-36 et 34'-36'. Les tiges 38-38' des pistons agissent sur les clapets 40-40' des valves pilotes 24-26 du bloc de commande, lesdites valves ayant été représentées sur la figure 2 dans leur position normale de repos.

Les chambres 36-36' comportent une entrée 37-37' et sont mises en communication en permanence, par des canalisations 42, avec la pression de l'accumulateur 18, tandis que les chambres 34-34' comportent une entrée 35-35' et sont raccordées à des canalisations hydrauliques 44-44', dites "canalisations de commande", dans lesquelles on peut faire baisser la pression à partir d'une armoire de contrôle 46 (figure 1), par des moyens qui seront décrits dans ce qui suit, l'armoire de contrôle 46 pouvant être située à plusieurs mètres du disjoncteur à commander.

Les canalisations de commande 44-44' qui aboutissent à l'armoire de contrôle 46 sont réalimentées, en permanence, en fluide hydraulique sous pression par raccordement, au moyen de canalisations 48, avec l'accumulateur 18, ou bien en variante, avec un accumulateur 18' qui peut être prévu dans ou au voisinage de l'armoire de contrôle.

Dans la position représentée sur la figure 2, la pression exercée sur les pistons 32-32' dans les chambres 36-36' est équilibrée par la pression exercée sur les faces opposées des pistons par le liquide sous pression contenu dans les chambres 34-34' et par la force des ressorts 50-50' qui compensent la différence de surface active des deux faces du piston due à la présence des tiges 38-38'.

Dans cette position de repose des valves pilotes 24-26, les clapets 40-40' de ces valves sont fermés.

On va décrire maintenant les moyens permettant de commander à distance, à partir de l'armoire de contrôle, l'ouverture fugitive des valves pilotes 24-26, ouverture qui provoque respectivement l'enclenchement ou le déclenchement du disjoncteur.

Sur la canalisation 44 est interposée, dans l'armoire de contrôle 46, une valve de purge 52, qui, en position normale fermée met en communication la canalisation 44 avec la canalisation 54 de liaison avec l'accumulateur 18 (ou 18'). En position ouverte de la valve 52, la canalisation 44 est mise en communication avec une bâche basse pression 56. Dans le mode de réalisation préféré de l'invention, on utilise une valve de purge simple, à deux voies, si bien qu'en position ouverte de la valve 52, à la fois les canalisations 44 et 54 sont mises à la purge mais un gicleur 58 de section faible par rapport à la section d'ouverture de la valve de purge est interposé sur la canalisation 54.

La valve de purge 52 est de préférence une électro-valve actionnable fugitivement au moyen d'un électro-aimant ultra-rapide 60 d'un type bien connu dans les commandes de disjoncteurs.

La canalisation de commande 44' de la valve pilote de déclenchement 26 est équipée de la même façon d'une électro-valve de purge 52' raccordée de façon identique à ce qui vient d'être décrit.

Le fonctionnement de l'installation est le suivant, pour la commande d'enclenchement: dans la position représentée, les canalisations 54-44 et la chambre 34 du dispositif hydraulique 28 sont remplies de liquide à la pression P de l'accumulateur 18 (ou 18'). Les canalisations 48-42 et la chambre 36 sont remplies de liquide à la même pression P.

Si l'on excite fugitivement l'électro-valve 52, au moyen de l'émetteur d'ordre situé dans la salle de contrôle du poste électrique, la canalisation 44 se décomprime et sa pression diminue d'une quantité à p, de même que dans la chambre 34. La pression P qui continue à régner dans la chambre 36 surpasse la somme de la pression P - ΔP dans la chambre 34 et de la force du ressort 50, si bien que le piston 32 est repoussé vers le bas (figure 2) et ouvre le clapet de la valve pilote d'enclenchement 24.

Cette valve pilote est par exemple d'un type bien connu dans les blocs de commande de disjoncteur et elle établit, en position ouverte, la communication entre une canalisation 62 raccordée à l'accumulateur 18 et une autre canalisation 64 reliée au vérin pilote (non représenté) de la valve principale alimentation-purge, pour amener cette dernière valve dans la position 16 (alimentation) indiquée sur la figure 1. Après disparition du signal fugitif d'enclenchement, la valve est maintenue en position alimentation par le circuit hydraulique d'auto- maintien décrit dans les brevets précités. Un clapet anti-retour 66 est interposé de façon connue sur la canalisation 64.

Après disparition du signal fugitif d'enclenchement émis par l'électro-valve de purge 52, celle-ci se referme et la canalisation 44 est à nouveau realimentée sous faible débit par la canalisation 54, à travers le gicleur 58. La pression dans la chambre 34 est ainsi ramenée à la même valeur que dans la chambre 36, cette pression P' étant inférieure à la pression initiale P, du fait que l'accumulateur 18 a débité la quantité d'huile nécessaire à l'alimentation du vérin 10 du disjoncteur pour amener ce dernier en position enclenchée. Les pressions hydrauliques dans les deux chambres 34 et 36 étant identiques, le piston 32 remonte et la clapet 40, assisté par son ressort 68 se referme. Les dispositifs hydrauliques 28 reprennent donc la position de repos représentée sur la figure 2.

Si la nouvelle pression P' est inférieure à la pression de remise en route de la pompe 70 de recharge des accumulateurs, la pompe recharge l'accumulateur 18 par la canalisation à faible section 48 jusqu'à la pression P choisie, les pressions dans les chambres 34 et 36 restant donc toujours égales et la valve pilote 24 restant donc fermée.

La commande de la valve pilote de déclenchement 26 par l'électro-valve de purge 52' est identique à ce qui vient d'être décrit à propos de la commande de la valve pilote d'enclenchement 24. On peut simplement noter (figure 2) que la valve pilote 26, lorsqu'elle est ouverte, met en communication une canalisation 72 raccordée au circuit hydraulique d'auto- maintien (non représenté) du bloc de commande 14 avec une bâche à basse pression 74.

Il ressort bien de ce qui précède que l'invention permet d'assurer la commande à distance d'un disjoncteur, à partir d'une armoire de contrôle, au moyen de liaisons uniquement hydrauliques à faible section (canalisations 44, 44', 48), par exemple des tubes de 3 mm de diamètre intérieur faciles à mettre en place du fait qu'ils sont déroulables et non rigides.

D'autre part, il apparaît bien que les valves 24 et 26 sont actionnées simplement par un signal de baisse de pression dans les canalisations de commande 44-44' sans que ces canalisations aient besoin d'être purgées jusqu'à la pression atmosphérique. On obtient donc une réponse très rapide, car la seule décompression de l'huile dans les canalisations 44―44' suffit à actionner les dispositifs hydrauliques et l'onde de décompression se propage à la vitesse du son dans l'huile. Cette rapidité de réponse est particulièrement précieuse pour le déclenchement du disjoncteur qui est un manoeuvre de sécurité.

Enfin, il faut noter que la valeur absolue P ou P' de la pression d'huile dans le système de commande n'influe en rien sur la fiabilité du système suivant l'invention, le signal hydraulique consistant seulement en une baisse relative de pression.

On a représenté sur la figure 1 un disjoncteur à rappel élastique vers la position déclenchée par ressort, mais il est bien entendu que l'invention s'applique également aux disjoncteurs actionnés par un vérin à double effet ou par un vérin différentiel à rappel hydropneumatique.

L'invention présente un intérêt particulier lorsqu'elle est destinée à la commande simultanée de plusieurs disjoncteurs ou de plusieurs modules de disjoncteurs à partir d'une armoire de contrôle centrale. On a représenté sur la figure 3 le cas de deux modules qui sont commandés chacun par un bloc de commande 12 ou 112, identiques au bloc de commande 12 décrit à propos de la figure 1 et qui sont situés à une certaine distance l'un de l'autre. Dans ce cas, le deux canalisations de commande d'enclenchement 44 et 144 sont raccordées à un point commun 76 à l'armoire de contrôle 146 et une électro-valve de purge unique 52 permet, quand elle est excitée, de faire baisser la pression à la fois dans les deux canalisations 44 et 144, c'est-à-dire de transmettre simultanément aux deux blocs de commande 12 et 112 le signal hydraulique d'enclenchement.

Il en est de même pour les deux canalisations de commande de déclenchement 44' et 144' qui sont réunies en on point commun 76' à l'armoire de contrôle et dont on peut faire simultanément baisser la pression au moyen de l'électro-valve de purge unique 52' pour transmettre aux deux blocs 12-112 l'ordre de déclenchement.

La commande manuelle d'enclenchement ou de déclenchement de l'ensemble des disjoncteurs peut être obtenue en actionnant manuellement respectivement les électro-valves 52 et 52'.

Comme dans le cas de la figure 1, les canalisations de commande 44-144-44'-144' sont réalimentées en liquide sous pression à travers des gicleurs 58-58' ayant un débit beaucoup plus faible que les valves de purge 52-52' en position ouverte.

Comme dans le cas de la figure 1, ou peut prévoir seulement un accumulateur hydropneumatique local 18 à proximité de chaque module, c'est-à-dire dans chacun des blocs de commande 12 et 112, ces accumulateurs étant rechargés, à travers de canalisations équivalentes à la canalisation 48 (figure 1), par la pompe 70 prévue dans l'armoire de contrôle 146. En variante, un accumulateur supplémentaire central 18' peut être également prévu.

Dans certaines installations, l'utilisateur exige, pour des raisons de sécurité, de pouvoir disposer de plusieurs organes de commande d'enclenchement et surtout de déclenchement.

La présente invention se prête bien à l'installation de tels organes supplémentaires puisqu'il suffit de disposer, en un point quelconque des canalisations de commande 44-44'-144-144' une valve de purge supplémentaire, en plus de la valve principale 52 ou 52' prévue dans l'armoire de contrôle centrale.

C'est ainsi que dans le mode de réalisation de la figure 4 qui, comme celui de la figure 3, concerne la commande simultanée de deux disjoncteurs ou modules de disjoncteurs 10 et 110, on a monté sur la canalisation de commande de déclenchement 44', à proximité ou dans le bloc de commande 12, une électro-valve supplémentaire de déclenchement 78. De même une électro-valve supplémentaire de déclenchement 78' est montée sur la canalisation de commande 144' dans le bloc de commande 112 du deuxième module. Bien entendu, l'excitation fugitive de l'une ou l'autre de ces électro-valves provoque le déclenchement des deux modules (ou de tous les modules) puisque les canalisations 44' et 144' sont en communication.

Enfin, on a représenté sur la figure 4 l'application à une installation suivant l'invention du système de sécurité contre les "discordances" qui a été décrit dans la demande de brevet français numéro 77 36277 déposée le 2 décembre 1977 au nom du même inventeur, et publiée sous le numéro de publication FR-A-2 410 753.

Il suffit de rappeler que ce système empêche l'exécution complète d'un ordre de manoeuvre, notamment d'un ordre d'enclenchement, si la simultanéité de la manoeuvre de tous les modules n'est pas respectée. Le système comprend essentiellement un détecteur de "discordance" constitué par un détecteur 80 de pression différentielle comprenant un cylindre dans lequel un piston libre 82 détermine deux chambres 84-84' maintenues en communication en permanence, par des canalisations 86-86' avec les chambres des vérins 10-110.

En cas de différence de pression, le piston 82 se déplace et actionne un dispositif de commande 88 provoquant le déclenchement de tous les disjoncteurs, ce qui évite un enclenchement non-simultané dangereux.

Suivant la présente invention, le dispositif 88 commande l'ouverture d'une valve supplémentaire de purge 90 disposée sur la canalisation de commande de déclenchement 44' (ou 144'). L'ouverture de la valve 90 fait baisser la pression à la fois dans les canalisations 44' et 144' et donc interrompt la manoeuvre d'enclenchement de tous les modules en cas de discordance, puisqu'un ordre de déclenchement prioritaire général est donné. La liaison de commande 92 entre le dispositif 88 et la valve de purge 90 peut être une liaison électrique ou, de préférence, une liaison mécanique, comme il a été décrit dans la publication FR-A-2410753.

Il faut encore noter que dans tous les modes de réalisation de la présente invention qui ont été décrits, il n'y a aucune liaison hydraulique à forte section et à grand débit entre les blocs de commande 12-112 et l'armoire de contrôle 46 ou 146, mais seulement des canalisations à faible section telles que 44-44'-144-144'-48-86-86' qui peuvent être des canalisations déroulables non rigides.

Ceci présente le grand avantage qu'aucun choc ou effort dynamique n'est transmis depuis les disjoncteurs vers l'armoire de contrôle. En effet, les disjoncteurs sont des appareils qui fonctionnent avec brutalité et les armoires de contrôle renferment souvent des accessoires relativement fragiles tels qu'enregistreurs, relais, etc. qui sont souvent déréglés par les chocs transmis par les canalisations de grande section.

Parmi ces accessoires sensibles, il faut noter, dans les armoires de contrôle, les électro-valves qui, pour fournir les délais de réponse extrêmement courts exigés sur les disjoncteurs modernes, sont des valves à très faible course. Il en résulte que les chocs hydrauliques transmis à l'armoire par des canalisations de forte section à gros débit pourraient provoquer des commutations intempestives de ces valves et, par conséquent, des manoeuvres intempestives des disjoncteurs. Ces divers inconvénients sont donc éliminés grâce à l'invention.

## Revendications

1. Système de commande hydraulique pour disjoncteur ou module de disjoncteur actionnable à distance à partir d'une armoire de contrôle (46); ledit système étant du type connu comportant: une source de pression (18); un réceptacle basse pression (22); un dispositif de rappel élastique permanent du disjoncteur vers la position ouverte (11); un vérin hydraulique (10) enclenchant le disjoncteur à l'encontre desdits moyens élastiques et le maintenant en position fermée lorsqu'il est alimenté sous pression; en position adjacente audit vérin, un bloc de commande (12) comprenant, d'une part, au moins une valve (14) d'alimentation-purge du vérin et, d'autre part, deux valves pilotes, appelées valves d'enclenchement (24) et valve de déclenchement (26), ayant une position de repos et une position active dans laquelle elles sont actionnées fugitivement, les deux dites valves commandant la commutation de ladite valve alimentation-purge respectivement vers les positions alimentation (16) et vers la position purge (20), ledit système étant caractérisé en ce que chacune desdites valves pilotes est commandée par un dispositif hydraulique (28, 50), ayant d'une part une première entrée (37; 37') reliée à ladite source de pression et d'autre part une deuxième entrée (35, 35') reliée à une canalisation de commande (44, 44'), amenant ladite valve pilote en position active lorsque la pression dans la canalisation de commande est inférieure à la pression de la source; en ce que chacune desdites canalisations de commande (44, 44') aboutit à l'armoire de contrôle (46) et est pourvue, dans l'armoire de contrôle, d'une électro-valve de purge (52, 52') actionnable fugitivement constituant respectivement l'organe de commande d'enclenchement et l'organe de commande de déclenchement du disjoncteur; et en ce qu'une communication permanente, munie de dispositifs de restriction de débit (58, 58') est établie entre ladite source de pression et chacune desdites canalisations de commande.

2. Système suivant la revendication 1, caractérisé en ce que la valve (14) alimentation-purge du vérin est pourvue d'un circuit hydraulique d'auto-maintien en position alimentation et en ce que la valve pilote de déclenchement (26) est une valve de purge dudit circuit d'auto- maintien.

3. Système suivant l'une des revendications 1 ou 2, caractérisé en ce que chaque dispositif hydraulique (28, 30) précité est un dispositif fonctionnant par pression différentielle qui comporte une capacité séparée en deux chambres (34, 36; 34', 36') par une cloison mobile (32, 32'), les deux desdites chambres étant respectivement alimentées par lesdites première et deuxième entrées, et en ce que ladite cloison mobile actionne la valve pilote (24, 26) correspondante.

4. Système suivant l'une quelconque des revendications 1, 2 ou 3 pour la commande d'une pluralité de disjoncteurs, à partir d'une armoire de contrôle centrale unique (146), caractérisé en ce que toutes les canalisations de commande précitées, aboutissant aux dispositifs hydrauliques des valves de déclenchement de tous les disjoncteurs, sont raccordées ensemble dans l'armoire centrale à une valve de purge unique (52') constituant un organe de déclenchement unique, actionnable fugitivement, pour la pluralité de disjoncteurs et en ce qu'il en est de même pour toutes les canalisations de commande précitées aboutissant aux dispositifs hydrauliques des valves d'enclenchement de tous les disjoncteurs.

5. Système suivant l'une quelconque des revendications 1 à 4, caractérisé en ce que le bloc de commande précité, pour chaque disjoncteur ou module de disjoncteur, ne comprend que des organes hydrauliques et en ce que lesdits blocs sont raccordés à l'armoire de contrôle seulement par des canalisations de liaison hydraulique non rigides.

6. Système suivant l'une quelconque des revendications précédentes, caractérisé en ce que l'une au moins des canalisations de commande précitées, notamment la canalisation de commande (44; 44') aboutissant aux dispositifs hydrauliques de valves de déclenchement, est pourvue d'au moins une valve de purge supplémentaire (78, 78', 90) disposée en un point choisi de ladite canalisation, grâce à quoi l'actionnement d'une seule valve de purge sur ladite canalisation provoque la manoeuvre, notamment la manoeuvre de déclenchement, du disjoncteur.

7. Système suivant la revendication 6, caractérisé en ce que certaines (78, 78') au moins des valves de purge supplémentaires précitées sont des électro-valves.

8. Système suivant l'une des revendications 6 ou 7, pour une installation de commande hydraulique simultanée de plusieurs disjoncteurs ou mobiles de disjoncteurs comportant un système de sécurité contre les "discordances" qui comprend essentiellement un détecteur de discordance constitué par un détecteur de pression différentielle (80) qui est formé par un cylindre séparé par un piston libre (82), qui détermine deux chambres (84, 84') maintenues en permanence en communication avec les chambres des vérins (10, 110) de manoeuvre des disjoncteurs, le déplacement dudit piston libre commandant le déclenchement de tous les disjoncteurs, ledit système étant caractérisé en ce que l'une au moins (90) des valves de purge supplémentaires est commandée par ledit détecteur de pression différentielle.

9. Système suivant l'une quelconque des revendications précédentes, caractérisé en ce que chacun des blocs de commande précités est pourvu d'un accumulateur hydropneumatique local (18), ledit accumulateur constituant la source d'énergie actionnant le vérin de manoeuvre (10) du disjoncteur associé au bloc de commande considéré et faisant partie des moyens pour alimenter en permanence sous faible débit les canalisations de commande et les dispositifs hydrauliques précités.

10. Système suivant les revendications 1 et 9, caractérisé en ce que les moyens pour réalimenter en permanence sous faible débit les canalisations de commande (44, 44') et les dispositifs hydrauliques (28, 30) comportent des étranglements (58, 58') disposés sur les tubulures de liaison entre l'accumulateur précité et lesdites canalisations.

11. Système suivant la revendication 9, caractérisé en ce qu'il comporte, dans l'armoire de contrôle, une pompe de recharge (70) des accumulateurs locaux des blocs de commande.

12. Système suivant l'une quelconque des revendications précédentes, caractérisé en ce que les canalisations de commande précitées sont des canalisations, déroulables, non rigides.

## Claims

1. A hydraulic control system for a circuit breaker or a circuit breaker module operable remotely from a control box (46); the said system being of a known type comprising: a pressure source (18); a low pressure receptacle (22); a permanent spring device releasing the circuit breaker to return to the open position (11); a hydraulic closing-jack (40) engaging the circuit breaker against the said spring device and keeping it in a closed position when it is subject to pressure; in a position adjacent to the said closing-jack, a control block (12) comprising, on the one hand, at least one supply/release valve (14) for the hydraulic jack and, on the other hand, two pilot valves called the closing valve (24) and the opening valve 26, having a rest position and an active position in which they are fugitively activated, both the said valves controlling the commutation of the said supply/release valve towards the supply position (16) and the release position (20) respectively, the said system being characterized in that each of the said pilot valves is controlled by a hydraulic device (28, 30) having, on the one hand, a first input point (37, 37¹) linked to the said pressure source and, on the other hand, a second input point (35, 35¹), linked to a control channel (44, 44') taking the said pilot valve into an active position when the pressure in the control channel is less than the source pressure; in that each of the said control channels (44, 44¹) terminates at the control box (46) and, in the control box, is equipped with a release electrovalve which is fugitively operable, being the closing control device and the opening control device respectively for the circuit breaker; and in that a permanent connection, provided with devices to limit liquid flow (58, 58¹), is established between the said pressure source and each of the control channels previously mentioned.

2. A system according to claim 1, characterized in that the supply/release valve (14) of the closing jack is equipped with a self- maintaining hydraulic circuit which keeps it in the supply position and in that the opening pilot valve (26) is a release valve of the said self- maintaining circuit.

3. A system according to one of claim 1 or 2 characterized in that each of the previously mentioned hydraulic devices (28, 30) is a device operating under differential pressure which consists of a capacity separated into two chambers (34, 36: 34¹, 36¹) by a movable partition (32, 32¹), both of the said chambers being respectively supplied by the said first and second input points, and in that the said movable partition activates the corresponding pilot valve (24, 26).

4. A system according to any one of claims 1, 2 or 3, for the control of a more than one circuit breaker from a single central control box (146) characterized in that all the previously mentioned control channels terminating at the opening valve hydraulic devices of all the circuit breakers are linked together, in the control box, to a single release valve (52), constituting a single opening device, fugitively operable, for all the circuit breakers and in that the same holds true for all the previously mentioned control channels terminating at the hydraulic devices for the closing valves of all the circuit breakers.

5. A system according to any one of claims 1 to 4, characterized in that the aforementioned control block for each circuit breaker or circuit breaker module comprises only hydraulic systems and in that the said blocks are linked to the control box only by non-rigid hydraulic link channels.

6. A system according to any one of the preceding claims characterized in that at least one of the aforementioned control channels, especially control channel (44¹, 144') terminating at the hydraulic devices for opening valve, is equipped with at least one extra release valve (78, 78¹, 90) set up at a selected point on the said channel, by means of which the activation of a single release valve on the said channel causes the operation, in particular the opening operation, of the circuit breaker.

7. A system according to claim 6, characterized in that certain (78, 78¹) at least of the previously mentioned extra release valves are electrovalves.

8. A system according to claims 6 or 7, for a simultaneous hydraulic control installation of several circuit breakers or circuit breaker units including a safety system against "discordances", which is made up essentially of a discordance detector which is a differential pressure detector (80) formed by a separate cylinder, by a free-moving piston (82) which controls two chambers (84, 84¹) kept permanently in communication with the chambers of the closing jacks (10, 110) which control the circuit breakers, the movement of the said free piston controlling the opening of all of the circuit breakers, the said system being characterized in that at least one (90) of the extra release valves is controlled by the said differential pressure detector.

9. A system according to any one of the previous claims characterized in that each of the aforementioned control units is equipped with a local hydropneumatic accumulator (18), the said accumulator being the energy source which activates the jack (40) of the circuit breaker linked to the control unit, which has already been considered, and being part of the system for the permanent weak-output supply of the control channels and the aforementioned hydraulic devices.

10. A system according to claims 1 and 9 characterized in that the system of permanent weak-output supply of the control channels (44, 44¹) and the hydraulic devices (28, 30) comprises "restrictors" (58, 58¹) positioned on the channelling linkage between the aforementioned accumulator and the said channels.

11. A system according to claim 9 characterized in that it comprises, in the control box, a pump (70) for recharging the aforementioned local accumulators of the control units.

12. A system according to any of the preceding claims characterized in that the previously mentioned control channels are un- windable, non-rigid channellings.

## Patentansprüche

1. Hydrauliksteuersystem für Ausschalter oder Ausschalt modul, das ausgehend von einem Steuerschrank (46) fernbetätigbar ist, wobei das System an sich bekannte Bauart besitzt und aufweist: eine Druckquelle (18), einen Niederdurck-Sammelbehälter (22), eine Einrichtung zum ständigen elastischen Rückhalten des Ausschalters in die Offenstellung (11), einen Hydraulikzylinder (10), der den Ausschalter entgegen der elastischen Einrichtung einrückt und in der Schließstellung hält, wenn er druckversorgt ist, in einer benachbarten Stellung zum Hydraulikzylinder einen Steuerblock (12), der einerseits mindestens ein Ventil (14) für Versorgung/Entleerung des Hydraulikzylinders und andererseits zwei Pilotventile aufweist, die als Einrückventil (24) und Ausrückventil (26) bezeichnet sind, die eine Ruhelage und eine Arbeitslage besitzen, in die sie flüchtig betätigt sind, wobei die beiden Ventile das Umschalten des Ventils für Versorgung/Entleerung in die Versorgungsstellungen (16) bzw. die Entleerungsstellung (20) steuern, wobei das System dadurch gekennzeichnet ist, daß jedes der Pilotventile durch eine Hydraulikeinrichtung (28, 30) gesteuert ist, die einerseits einen ersten Eingang (37, 37') aufweist, der mit der Druckquelle verbunden ist, und andererseits einen zweiten Eingang (35, 35') aufweist, der mit einer Steuerleitung (44, 44') verbunden ist, die das Pilotventil in die Arbeitslage bringt, wenn der Druck in der Steuerleitung unter dem Druck der Quelle ist; daß jede der Steuerleitungen (44, 44') im Steuerschrank (46) mündet und im Steuerschrank mit einem Entleerungs-Elektroventil (52, 52') versehen ist, das flüchtig betätigbar ist und jeweils das Einrücksteuerglied bzw. das Ausrücksteuerglied des Ausschalters bildet; und daß eine ständige Verbindung, die mit Durchsatzverengungseinrichtungen (58, 58') versehen ist, zwischen der Druckquelle und jeder der Steuerleitungen gebildet ist.

2. System nach Anspruch 1, dadurch gekennzeichnet, daß das Ventil (14) für Versorgung/Entleerung des Hydraulikzylinders mit einem Hydraulikkreis zum Selbsthalten in Versorgungsstellung versehen ist und daß das Ausrück-Pilotventil (26) ein Entleerungsventil des Selbsthaltekreises ist.

3. System nach einem der Ansprüche 1 oder 2, dadurch gekennzeichnet, daß jede der genanten Hydraulikeinrichtungen (28, 30) eine Einrichtung ist, die durch Differenzdruck arbeitet, die einen in zwei Kammern (34, 36, 34', 36') durch eine bewegbare Wand (32, 32') aufgeteilten Innenraum besitzt, wobei die beiden Kammern von den ersten bzw. dem zweiten Eingang versorgt sind, und daß die bewegbare Wand das zugehörige Pilotventil (26) betätigt.

4. System nach einem der Ansprüche 1, 2 oder 3 zur Steuerung mehrerer Ausschalter ausgehend von einem einzigen zentralen Steuerschrank (146), dadurch gekennzeichnet, daß alle erwähnten Steuerleitungen, die in den Hydraulikeinrichtungen der Ausrückventile aller Ausschalter münden, in dem zentralen Steuerschrank gemeinsam mit einem einzigen Entleerungsventil (52') verbunden sind, das ein einziges flüchtig betätigbares Ausrückorgan für die mehreren Ausschalter bildet, und daß das gleiche für alle erwähnten Steuerleitungen gilt, die an den Hydraulikeinrichtungen der Einrückventile für alle Ausschalter münden.

5. System nach einem der Ansprüche 1 bis 4, dadurch gekennzeichnet, daß der erwähnte Steuerblock für jeden Ausschalter oder jedes Ausschalt modul nur Hydraulikglieder aufweist und daß diese Blöcke mit dem Steuerschrank nur über nichtsteife hydraulische Verbindungsleitungen verbunden sind.

6. System nach einem vorstehenden Ansprüche, dadurch gekennzeichnet, daß mindestens eine der erwähnten Steuerleitungen, insbesondere die Steuerleitung (44', 144'), die an den Hydraulikeinrichtungen der Ausrückventile mündet, mit mindestens einem zusätzlichen Entleerungsventil (78, 78', 90) versehen ist, das an einem ausgewählten Punkt der Leitung angeordnet ist, aufgrund dessen die Betätigung eines einzigen Entleerungsventils an der Leitung die Bewegung insbesondere die Ausrückbewegung des Ausschalters auslöst.

7. System nach Anspruch 6, dadurch gekennzeichnet, daß zumindest bestimmte (78, 78') der erwähnten zusätzlichen Entleerungsventile Elektroventile sind.

8. System nach einem der Ansprüche 6 oder 7 für eine Anordnung zur simultanen hydraulischen Steuerung mehrerer Ausschalter oder Ausschaltmodule, die ein Sicherheitssystem gegen "Unvereinbarkeit" aufweist, das im wesentlichen einen Unvereinbarkeitsdetektor enthält, der durch einen Differenzdruckdetektor (80) gebildet ist, der durch einen Zylinder gebildet ist, der durch einen freien Kolben (82) geteilt ist, der zwei Kammern (84, 84') bestimmt, die ständig mit den Kammern der Hydraulikzylinder (10, 110) zur Betätigung der Ausschalter in Verbindung gehalten sind, wobei die Verschiebung des freien Kolbens das Ausrücken aller Ausschalter steuert, wobei das System dadurch gekennzeichnet ist, daß mindestens eines der zusätzlichen Entleerungsventile (90) von dem Differenzdruckdetektor gesteuert ist.

9. System nach einem der vorstehenden Ansprüche, dadurch gekennzeichnet, daß jeder der erwähnten Steuerblöcke mit einem örtlichen hydropneumatischen Sammler (18) versehen ist, wobei der Sammler die Energiequelle bildet, die den Hydraulikzylinder (10) zur Bewegung des Ausschalters betätigt, der dem jeweiligen Steuerblock zugeordnet ist und einen Teil der Einrichtung zur ständigen Versorgung mit geringem Durchsatz der Steuerleitungen und der erwähnten Hydraulikeinrichtungen bildet.

10. System nach Anspruch 1 und 9, dadurch gekennzeichnet, daß die Einrichtung zur ständigen Wiederversorgung unter geringem Durchsatz der Steuerleitungen (44, 44') und der Hydraulikeinrichtungen (28, 30) Drosselstellen (58, 58') aufweist, die in den Verbindungsrohren zwischen dem erwähnten Sammler und den Leitungen angeordnet sind.

11. System nach Anspruch 9, dadurch gekennzeichnet, daß es in dem Steuerschrank eine Aufladepumpe (70) der örtlichen Sammler der Steuerblöcke enthält.

12. System nach einem der vorstehenden Ansprüche dadurch gekennzeichnet, daß die erwähnten Steuerleitungen auslegbare nichtsteife Leitungen sind.
